# EUROPÄISCHE PATENTSCHRIFT

(11) **EP 1 295 994 B1**
(45) Veröffentlichungstag und Bekanntmachung des Hinweises auf die Patenterteilung: **02.05.2007**
(21) Anmeldenummer: 02021013.4
(22) Anmeldetag: 20.09.2002
(51) Int. Cl.: E02D 1/02, E02D 3/054, G01N 9/00, G01N 33/24

(54) **Verfahren zum Ermitteln der Lagerungsdichte**
Method to determine the degree of compaction of a foundation
Méthode pour déterminer le degré de compaction d'une fondation

(30) Priorität: 20.09.2001 DE 10146342
(43) Veröffentlichungstag der Anmeldung: 26.03.2003
(73) Patentinhaber: KELLER GRUNDBAU GmbH, 63067 Offenbach/Main (DE)
(72) Erfinder: Wehr, Wolfgang, Dr., 63165 Mühlheim (DE)
(74) Vertreter: Neumann, Ernst Dieter

(56) Entgegenhaltungen:
- EP-A- 1 016 759
- DE-A- 4 130 339
- DE-A- 19 628 769
- DE-C- 19 928 692

## Beschreibung

Die Erfindung betrifft ein Verfahren zur Ermittlung der Lagerungsdichte des Bodens während der Bodenverbesserung mittels Rütteldruckverdichtung unter Verwendung einer geeigneten Rechner- bzw. Prozessoreinheit. Hierbei wird ein Tiefenrüttler mit einer um eine vertikale Achse rotierenden Unwucht an einem Gestänge hängend, gegebenenfalls unter Zuführung von Wasser und/oder Luft, in den Boden eingerüttelt und in Höhenschritten meist vorgegebener Größe gezogen und in Rüttelintervallen in einzelnen Tiefenlagen rüttelnd gehalten. Der Rüttler führt hierbei taumelnde Bewegungen um einen Bewegungsnullpunkt aus, der nahe seiner elastischen Aufhängung am Gestänge liegt, während die Rüttlerspitze eine Kreisbahn mit maximaler Amplitude ausführt. Dieses Bodenverbesserungsverfahren wird in einem je nach Anforderung dichteren oder weiteren Raster über eine Gesamtfläche verteilt wiederholt ausgeführt, um eine angestrebte Tragfähigkeit des Bodens zu erreichen und/oder Verflüssigungszustände des Bodens im Fall von Erdbeben zu behindern. Problematisch ist es hierbei, das Ergebnis der Rütteldruckverdichtung zu überprüfen. In der bisherigen Praxis wird davon ausgegangen, daß die Überwachung der Leistungsaufnahme und damit der Bodenverdichtungsleistung des Rüttlers einen hinreichenden Anhaltspunkt für das Ergebnis der Verdichtungsarbeit in den einzelnen Höhenstufen bietet. Letzte Sicherheit über die erreichte Lagerungsdichte D geben bisher hier beispielsweise Drucksondierungen. Bei unzureichendem Ergebnis muß das Bodenverbesserungsverfahren durch ergänzende Durchführungen der Rütteldruckverdichtung, die gegebenenfalls nach einem dem ersten überlagerten Raster gesetzt werden, nachgebessert werden.

In der DE 198 59 962 A1 wird daneben ein Verfahren beschrieben, bei dem der sogenannte Vorlaufwinkel zwischen der Phasenlage des Tiefenrüttlers und der Phasenlage seiner Unwuchtmasse als Kenngröße zur Bestimmung des Verdichtungsgrades herangezogen wird. Gerätetechnisch werden hierzu am Rüttler ein Impulsgeber zur Bestimmung einer Nullage der Unwucht und zumindest zwei in aufeinander senkrecht stehenden vertikalen Ebenen angeordnete Beschleunigungsaufnehmer vorgesehen.

Aus der DE 199 28 692 C1 ist ein Verfahren zur online-Verdichtungskontrolle eines Tiefenrüttlers bekannt, bei dem bodendynamische Kennwerte und daraus die Lagerungsdichte des Bodens aus den Meßwerten Eindringtiefe des Rüttlers, Verkippungswinkel der Rüttlerachse, Vorlaufwinkel der Unwucht und mindestens einer horizontalen Auslenkung (Amplitude) des Rüttlers ermittelt werden. Hierbei sollen ein oder mehrere Sensoren am Rüttler die erforderlichen Meßwerte liefern, die Beschleunigungsaufnehmer und/oder Winkelaufnehmer und/oder Kompasse und/oder Wegaufnehmer sein können.

Während bei der erstgenannten Schrift deutlich wird, daß der Vorlaufwinkel selber unmittelbar als signifikante Größe für den Verdichtungserfolg herangezogen wird, wird bei der zweitgenannten Schrift aus der genannten Anzahl von Meßwerten die Lagerungsdichte errechnet, wobei unklar bleibt, wie diese Meßwerte zur ebenfalls vorgenommenen Überwachung der Leistungsaufnahme des Rüttlers in Beziehung gesetzt werden sollen.

Der vorliegenden Erfindung liegt die Aufgabe zugrunde, beim Rütteldruckverdichtungsverfahren der vorstehend genannten Art die Lagerungsdichte online während der einzelnen Rüttelintervalle mit verringertem Meßaufwand zu kontrollieren. Die Lösung besteht in einem Verfahren zur Ermittlung der Lagerungsdichte D des Bodens während der Bodenverbesserung mittels Rütteldruckverdichtung, wobei ein Tiefenrüttler mit einer um eine vertikale Achse rotierenden Unwucht an einem Gestänge hängend in den Boden eingerüttelt, in einzelnen Höhenschritten gezogen und in Rüttelintervallen in einzelnen Tiefenlagen rüttelnd gehalten wird und jeweils die Tiefenlage t des Rüttlers erfaßt wird, welches sich dadurch auszeichnet, daß die Lagerungsdichte D als Funktion der tiefenabhängigen Horizontalspannung σ_{H} des Bodens und der Amplitude s des Rüttlers ermittelt wird, wobei die Amplitude s aus der Radialbeschleunigung s̈ des Rüttlers berechnet wird, wobei die Rüttlerdrehzahl n mit entsprechender Drehzahlmeßtechnik und die Radialbeschleunigung s̈ über einen Beschleunigungsaufnehmer erfaßt werden. Hierbei wird somit die Lagerungsdichte D aus der Amplitude s des Rüttlers unter Berücksichtigung spannungsabhängiger Bodenkennwerte mittels der Rechner- bzw. Prozessoreinheit berechnet. Hiermit wird die erforderliche Messung wesentlich vereinfacht, insbesondere wird von der Erfassung oder Berechnung des Vorlaufwinkels des Rüttlers (Phasenlage der Rüttlerunwucht gegenüber Phasenlage des Rüttlermantels) vollständig abgesehen. Vielmehr wird nur die Radialbeschleunigung s̈ des Rüttlers zur Bestimmung der Amplitude s des Rüttlers, die Rüttlerdrehzahl n und die Tiefenlage t des Rüttlers gemessen. Damit wird eine Radialbeschleunigung s̈, die an geeigneter Stelle des Rüttlers zwischen der Rüttlerspitze und dem Bewegungsnullpunkt des Rüttlers erfaßt wird, im wesentlichen als einzige zu erfassende Meßgröße herangezogen, wobei vorausgesetzt wird, daß die Rüttlerdrehzahl n in jedem Fall mit entsprechender Meßtechnik am Antriebsmotor erfaßt wird. Auf diese Weise kann aus der Radialbeschleunigung s̈, die über einen einzigen am Rüttler befestigten Beschleunigungsaufnehmer gemessen werden kann, und die Rüttlerfrequenz bzw. Rüttlerdrehzahl n die Rüttleramplitude s ermittelt werden, aus der dann die Lagerungsdichte D erfindungsgemäß in der Rechner- bzw. Prozessoreinheit berechnet wird. Eine Anzahl von Gerätekennwerten und eine Anzahl von Bodenkennwerten, die aus vorhergehenden Aufschlußbohrungen zu erhalten sind, sind in die Rechner- bzw. Prozessoreinheit zunächst einzulesen.

In konkreter Ausführung wird die Lagerungsdichte D als Funktion der tiefenabhängigen Horizontalspannung σ_{H} des Bodens und der Radialbeschleunigung s̈ ermittelt (D = f(σ_{H}, s̈). Hierbei wird vereinfacht davon ausgegangen, daß die Horizontalspannung des Bodens in der Horizontalebene der Rüttlerarbeit im wesentlichen richtungsunabhängig gleich ist. Hierbei wird die Horizontalspannung σ_{H} als Produkt aus der tiefenabhängigen Vertikalspannung σv und dem Erddruckbeiwert K₀ berechnet (σ_{H} = K₀ · σ_{V}). Hierbei kann wiederum gesagt werden, daß die Vertikalspannung σ_{V} des Bodens als Funktion von Lagerungsdichte D und Tiefenlage t ermittelt wird (σᵥ = f (D, t)), so daß die Berechnung der Lagerungsdichte D mittels der Horizontalspannung durch Iteration erfolgen muß. Konkret kann die Vertikalspannung σᵥ als Produkt aus Wichte γ und Tiefenlage t ermittelt werden (σᵥ = γ · t), wobei die Wichte eine Funktion der Lagerungsdichte D ist (γ = f (D)), so daß näher erkennbar wird, wie die Berechnung der Vertikalspannung σ_{V} durch Iteration erfolgen muß.

Der Erddruckbeiwert K₀, der ebenfalls in die Berechnung der Horizontalspannung eingeht, ist als exponentiale Funktion der Lagerungsdichte D zu ermitteln (K₀ = a · 10 ^{b·D}). Hiermit ist ein weiteres Auftreten der Lagerungsdichte D im Berechnungsansatz erkennbar, so daß auch unter diesem Gesichtspunkt das iterative Berechnen der Lagerungsdichte D erforderlich wird.

Während die Lagerungsdichte, die mit $D = \frac{{e}_{max} - e}{{e}_{max} - {e}_{min}}$
definiert ist, wobei e die Porenzahl des Bodens, eₘₐₓ die maximale Porenzahl und eₘᵢₙ die minimale Porenzahl ist, üblicherweise auf Werte der Porenzahlen an der Bodenoberfläche bezogen ist, ist das Ergebnis der Lagerungsdichte gemäß dem vorliegenden Verfahren spannungsabhängig normiert, d.h. die Berechnung der Lagerungsdichte bezieht sich auf maximale bzw. minimale Porenzahlen in entsprechender Tiefe. Die Lagerungsdichte ist gemäß vorstehendem ein Verhältniswert. Die Porenzahl e ist hierbei eine Funktion der Wichte γ [ e = f (γ)].

Wie bei bisherigen Verfahren auch dient die Ermittlung der Lagerungsdichte vorrangig zur zeitlichen Begrenzung entsprechender Rüttelintervalle, d. h. wenn ein vorgegebener Sollwert der Lagerungsdichte in der entsprechenden Tiefe erreicht ist, wird das jeweilige Rüttelintervall beendet und der Rüttler um eine vorgegebene Höhenschrittweite, insbesondere um 50 cm, nach oben gezogen. Bei gleichbleibender oder sinkender Amplitude s wird eine vorgegebene Umlauffrequenz, z. B. 30 Hz, beibehalten, da von einer zunehmenden Verdichtung des Bodens ausgegangen werden kann. Nimmt jedoch die Amplitude s zu, so deutet dies auf eine Auflockerung des Bodens oder eine Resonanzerscheinung des Rüttler-Boden-Systems infolge des Rüttelns hin. In diesem Fall ist die Umlauffrequenz zu verändern, bevorzugt zu reduzieren. Alternativ kann über eine Veränderung der Umlauffrequenz n ein Maximum der Amplitude s gesucht und beibehalten werden.

Um einen signifikanten gemittelten Kennwert der Beschleunigungsmessung und damit der Amplitudenermittlung zu erhalten, wird vorgeschlagen, daß an dem verwendeten Tiefenrüttler zur Durchführung des obengenannten Verfahrens der Beschleunigungsaufnehmer um die Hälfte der Höhenschrittweite von der unteren Rüttlerspitze entfernt angeordnet wird, insbesondere also um 25 cm bei einer Höhenschrittweite von 50 cm.

Die einzige Zeichnung zeigt ein Beispiel eines zur Durchführung des Verfahrens geeigneten Tiefenrüttlers. Hierbei sind ein Gestänge 11, eine elastische Kupplung 12 und ein Tiefenrüttler 13 gezeigt; an letzterem sind eine Unwucht 15 sowie ein Beschleunigsaufnehmer 16 markiert. Mit 17 ist der Bewegungsnullpunkt des Rüttlers angedeutet, um den eine Taumelbewegung der Rüttlerachse erfolgt, mit geringen Amplituden s12 im Bereich der elastischen Kupplung 12 und mit großen Amplituden s 14 im Bereich der Rüttlerspitze 14. Gemessen und im vorstehenden mit s bezeichnet ist die Amplitude im Bereich des Beschleunigungsaufnehmers 16.

## Patentansprüche

1. Verfahren zur Ermittlung der Lagerungsdichte D eines Bodens während einer Bodenverbesserung mittels Rütteldruckverdichtung,
wobei ein Tiefenrüttler (11) mit einer um eine vertikale Achse rotierenden Unwucht (15) an einem Gestänge hängend, gegebenenfalls unter Zuführung von Wasser und/oder Luft, in den Boden eingerüttelt, in einzelnen Höhenschritten gezogen und in Rüttelintervallen in einzelnen Tiefenlagen rüttelnd gehalten wird und jeweils die Tiefenlage t des Rüttlers erfaßt wird,
und wobei die Lagerungsdichte D als Funktion der tiefenabhängigen Horizontalspannung σ_{H} des Bodens und der Amplitude s des Rüttlers ermittelt wird, wobei die Amplitude s aus der Radialbeschleunigung s des Rüttlers berechnet wird, wobei dessen Umlauffrequenz n mit entsprechender Drehzahlmeßtechnik und die Radialbeschleunigung s̈ über einen Beschleunigungsaufnehmer (16) erfaßt werden.

2. Verfahren nach Anspruch 1, bei dem die Horizontalspannung σ_{H} als Produkt aus der tiefenabhängigen Vertikalspannung σ_{V} und dem Erddruckbeiwert K₀ berechnet wird [σ_{H} = K₀ · σ_{V}].

3. Verfahren nach Anspruch 2, bei dem die Vertikalspannung σᵥ des Bodens als Funktion von Lagerungsdichte D und Tiefenlage t ermittelt wird [σᵥ = f (D, t)], so daß die Berechnung der Lagerungsdichte D durch Iteration erfolgt.

4. Verfahren nach Anspruch 3, bei dem die Vertikalspannung σᵥ als Produkt aus Wichte γ und Tiefenlage t ermittelt wird
[σᵥ=γ · t)], wobei die Wichte γ eine Funktion der Lagerungsdichte D ist [γ = f (D)], so daß die Berechnung der Vertikalspannung σᵥ durch Iteration erfolgt.

5. Verfahren nach einem der Ansprüche 2 bis 4, bei dem der Erddruckbeiwert κ₀ als exponentiale Funktion der Lagerungsdichte D ermittelt wird [κ₀ = a · 10^{b·D} ], so daß die Berechnung der Lagerungsdichte D durch Iteration erfolgt.

6. Verfahren nach einem der Ansprüche 1 bis 5, bei dem die Lagerungsdichte, die mit $D = \frac{{e}_{max} - e}{{e}_{max} - {e}_{min}}$
definiert ist, wobei e die Porenzahl, eₘₐₓ die maximale Porenzahl und eₘᵢₙ die minimale Porenzahl ist, mit spannungsabhängigen Werten für eₘₐₓ und eₘᵢₙ berechnet wird, wobei e eine Funktion der Wichte γ ist [ e = f (γ)].

7. Verfahren nach einem der Ansprüche 1 bis 6, bei dem der Rüttler bei gleichbleibender oder sinkender Amplitude s mit konstanter Umlauffrequenz n angetrieben wird.

8. Verfahren nach einem der Ansprüche 1 bis 7, bei dem der Rüttler bei Zunahme der Amplitude s mit reduzierter Umlauffrequenz n angetrieben wird.

9. Verfahren nach einem der Ansprüche 1 bis 8, bei dem Ober eine Veränderung der Umlauffrequenz n ein Maximum der Amplitude s gesucht und eingestellt wird.

10. Verfahren nach einem der Ansprüche 1 bis 9, bei dem die Rüttelintervalle in Abhängigkeit vom Erreichen eines Sollwertes für die Lagerungsdichte D beendet werden.

11. Verfahren nach einem der Ansprüche 1 bis 10,
bei dem ein Beschleunigungsaufnehmer (16) um die Hälfte der Höhenschrittweite von der unteren Rüttlerspitze (14) entfernt angeordnet wird, insbesondere um 25 cm bei einer Höhenschrittweite von 50 cm.

## Claims

1. A method of determining the density D of a soil in the course of a soil improving operation, using vibro-compaction,
wherein a depth vibrator (11) with an unbalanced mass (15) which rotates around a vertical axis, which depth vibrator (11) is suspended on a rod assembly, is vibrated into the soil, optionally with water and/or air being added, is lifted in individual lifting stages and vibratingly held at vibration intervals in individual depth positions, wherein the depth position t of the vibrator is recorded at each stage,
and wherein the density D is determined as a function of the depth-dependent horizontal stress σ_{H} of the soil and as a function of the amplitude s of the vibrator, wherein the amplitude s is calculated on the basis of the radial acceleration *s̈* of the vibrator, wherein the rotation frequency n is recorded by a respective speed measuring technology and the radial acceleration *s̈* is recorded via an acceleration recording device (16).

2. A method according to claim 1,
wherein the horizontal stress σ_{H} is calculated as the product of the depth-dependent vertical stress σ_{ν} and of the earth pressure coefficient K₀ [σ_{H} = K₀ x σ_{ν}].

3. A method according to claim 2,
wherein the vertical stress σ_{ν} of the soil is determined as the function of the density D and the depth position t [σ_{ν} = f(D,t)], wherein the density D is calculated by iteration.

4. A method according to claim 3,
wherein the vertical stress σ_{ν} is determined as the product of the specific gravity γ and the depth position t [σ_{ν} = γ x t], wherein the specific gravity γ is a function of the density D [γ = f(D)], wherein the vertical stress σ_{ν} is calculated by iteration.

5. A method according to any one of claims 2 to 4,
wherein the earth pressure coefficient K₀ is determined as the exponential function of the density D [K₀ = a x 10^{bD} x ^{D} ], wherein the density D is calculated by iteration.

6. A method according to any one of claims 1 to 5,
wherein the density which is defined by $D = \frac{{e}_{max} - e}{{e}_{max} - {e}_{min}}$
with e being the number of pores, eₘₐₓ being the maximum number of pores and eₘᵢₙ being the minimum number of pores, is calculated by stress-dependent values for eₘₐₓ and for eₘᵢₙ, wherein e is a function of the specific gravity γ [e = f(γ)].

7. A method according to any one of claims 1 to 6,
wherein the vibrator, with a constant or decreasing amplitude s, is driven at a constant rotation frequency n.

8. A method according to any one of claims 1 to 7,
wherein the vibrator, with an increasing amplitude s, is driven at a reduced rotation frequency n.

9. A method according to any one of claims 1 to 8,
wherein, by changing the rotation frequency n, a maximum of the amplitude s is searched and set.

10. A method according to any one of claims 1 - 9.
wherein the vibration intervals are ended as a function of reaching a nominal value for the density D.

11. A method according to any one of claims 1 to 10,
wherein an acceleration recording device (16) is arranged so as to be distant from the lower vibrator point (14) by half the increment between the lifting stages, more particularly by 25cm at an increment of 50 cm between the lifting stages.

## Revendications

1. Procédé de détermination de la compacité D d'un sol pendant une amélioration du sol au moyen d'un compactage par vibrocompactage,
dans lequel un vibrateur (11) pour vibration profonde, comportant un balourd (15) tournant autour d'un axe vertical, est enfoncé dans le sol, le cas échéant, moyennant l'admission d'eau et/ou d'air, en étant suspendu à une tringlerie, est tiré à différents incréments de hauteur et est maintenu en vibration dans différentes positions en profondeur dans des intervalles de vibration et, dans chaque cas, la position en profondeur t du vibrateur est enregistrée,
et dans lequel est déterminée la compacité D du sol, en tant que fonction de la tension horizontale σ_{H} du sol dépendant de la profondeur, et de l'amplitude s du vibrateur, l'amplitude s étant calculée à partir de l'accélération radiale *s̈* du vibrateur, la fréquence de rotation n de celui-ci étant enregistrée avec une technique de mesure de vitesse de rotation correspondante et l'accélération radiale *s̈* étant enregistrée par un capteur d'accélération (16).

2. Procédé selon la revendication 1, dans lequel la tension horizontale σ_{H} est calculée en tant que produit de la tension verticale σ_{V} en fonction de la profondeur et du coefficient de pression du sol K₀ [σ_{H} = K₀ . σ_{V}].

3. Procédé selon la revendication 2, dans lequel la tension verticale σ_{V} du sol est déterminée en tant que fonction de la compacité D du sol et de la position en profondeur t [σ_{V} = f(D,t)], de telle sorte que le calcul de la compacité D du sol est effectué par itération.

4. Procédé selon la revendication 3, dans lequel la tension verticale σ_{V} est déterminée en tant que produit de la poids spécifique γ et de la position en profondeur t [σ_{V} = γ. t] la poids spécifique γ étant une fonction de la compacité D du sol [γ = f(D)], de telle sorte que le calcul de la tension verticale σ_{V} est effectué par itération.

5. Procédé selon l'une quelconque des revendications 2 à 4, dans lequel le coefficient de pression du sol K₀ est déterminé en tant que fonction exponentielle de la compacité D du sol [K₀ =a. 10^{b.D}], de telle sorte que le calcul de la compacité D du sol est effectué par itération.

6. Procédé selon l'une quelconque des revendications 1 à 5, dans lequel la compacité du sol, qui est définie par $D = \frac{{e}_{max} - e}{{e}_{max} - {e}_{min}}$
e étant le nombre de pores, eₘₐₓ le nombre maximum de pores et eₘᵢₙ le nombre minimum de pores, est calculée avec des valeurs dépendant de la tension pour eₘₐₓ et eₘᵢₙ, e étant une fonction de la poids spécifique γ [e = f(γ)].

7. Procédé selon l'une quelconque des revendications 1 à 6, dans lequel le vibrateur est actionné avec une fréquence de rotation n constante lorsque l'amplitude s est constante ou décroissante.

8. Procédé selon l'une quelconque des revendications 1 à 7, dans lequel le vibrateur est actionné avec une fréquence de rotation n diminuée lorsque l'amplitude s est croissante.

9. Procédé selon l'une quelconque des revendications 1 à 8, dans lequel un maximum de l'amplitude s est recherché et réglé par l'intermédiaire d'une variation de la fréquence de rotation n.

10. Procédé selon l'une quelconque des revendications 1 à 9, dans lequel les intervalles de vibration se terminent en fonction de l'obtention d'une valeur de consigne pour la compacité D du sol .

11. Procédé selon l'une quelconque des revendications 1 à 10,
dans lequel un capteur d'accélération (16) est agencé en étant écarté de la pointe inférieure (14) du vibrateur d'une distance correspondant à la moitié de l'incrément de hauteur, en particulier une distance de 25 cm avec un incrément de hauteur de 50 cm.
